# EUROPÄISCHE PATENTSCHRIFT

(11) **EP 2 465 809 B1**
(45) Veröffentlichungstag und Bekanntmachung des Hinweises auf die Patenterteilung: **12.02.2014**
(21) Anmeldenummer: 10195540.9
(22) Anmeldetag: 17.12.2010
(51) Int. Cl.: B66C 23/28, B66C 23/70

(54) **Teleskopiersystem für Kranausleger und Zusatzausleger**
Telescopic system for crane boom and jib
Système de télescopage pour flèche et flèche auxiliaire

(43) Veröffentlichungstag der Anmeldung: 20.06.2012
(73) Patentinhaber: Manitowoc Crane Group France SAS, 69130 Ecully (FR)
(72) Erfinder: Stührwoldt, Dieter, 26384, Wilhelmshaven (DE)
(74) Vertreter: Schwabe - Sandmair - Marx

(56) Entgegenhaltungen:
- EP-A1- 1 321 427
- EP-A2- 0 943 580
- DE-A1- 19 824 672
- DE-A1-102008 034 676
- DE-C1- 10 142 847
- DE-U1- 20 003 355
- US-B1- 6 189 712

## Beschreibung

Die Erfindung betrifft ein Kranausleger-Teleskopiersystem für einen Teleskopkranausleger, der einen Teleskop-Hauptausleger und einen Teleskop-Zusatzausleger aufweist. Das Teleskopiersystem umfasst mindestens einen Teleskopierzylinder und eine im Basisabschnitt des Teleskopierzylinders angeordnete erste Teleskopteil-Verriegelungseinheit.

Teleskopiersysteme mit einem Teleskopierzylinder sind grundsätzlich bekannt; eines wird beispielsweise in der EP 943 580 B1 beschrieben. Der Teleskopierzylinder dient dabei dem Aus- und Einfahren der Teleskopteile bzw. -schüsse des Hauptauslegers.

Es ist auch grundsätzlich schon bekannt, Zusatzausleger an den Hauptausleger solcher Krane anzuschließen. Der DE 10 2008 034676 A1 offenbart ein derartiges Auslegersystem. Bei Mobilkranen oder Fahrzeugkranen, bei denen die Anwendung der vorliegenden Erfindung besonders nützlich ist, werden oft Wippspitzen am vordersten Schuss des Hauptauslegers befestigt, um mehr Höhe bzw. Reichweite zu erzielen. Weil solche, meist als Gitterteile ausgebildete Wippspitzen am Boden montiert und dann vom Hauptausleger ausgerichtet werden, besteht ein nachteiligerweise hoher Platzbedarf beim Rüsten. Es gibt auch Teleskop-Zusatzausleger mit eigenem Teleskopierwerk bzw. Teleskopierzylinder, jedoch haben solche Systeme aufgrund ihres hohen Eigengewichts geringere Traglasten. Bei großen Kranen werden manchmal zusätzliche Teleskopteile, die erst auf der Baustelle bereitgestellt werden, in den Hauptausleger eingeschoben, um so einen längeren Ausleger zu schaffen. Der Nachteil besteht hierbei darin, dass die zusätzlichen Teleskope kleiner sein müssen als das letzte Teleskop im Hauptausleger und man die Führungs- bzw. Gleitstücke bei der Montage berücksichtigen muss.

Vor diesem Hintergrund ist es die Aufgabe der vorliegenden Erfindung, ein Kranausleger-Teleskopiersystem bzw. ein Kranauslegersystem bereitzustellen, welche die Nachteile der oben genannten Ausführungen gemäß dem Stand der Technik überwinden. Insbesondere soll eine hohe Tragkraft bei möglichst großer Reichweite bzw. erzielbarer Höhe realisiert werden.

Diese Aufgabe wird durch ein Kranausleger-Teleskopiersystem gemäß dem Anspruch 1 sowie durch ein Kranauslegersystem gemäß dem Anspruch 8 gelöst. Die Unteransprüche definieren bevorzugte Ausführungsformen der vorliegenden Erfindung.

Die Erfindung bezüglich des Teleskopiersystems ist zwar für Kranausleger, die einen Hauptausleger und einen Zusatzausleger aufweisen, geeignet und vorgesehen, jedoch ist ihr Umfang nicht auf Systeme beschränkt, die solche Ausleger haben. Vielmehr ist das Teleskopiersystem als eigene, selbständige Erfindung anzusehen, die grundsätzlich alleinstehend gebaut und/oder geliefert werden kann, ohne dass hierzu Kran-Hauptausleger und Kran-Zusatzausleger bereitgestellt werden. Erst das beanspruchte Kranauslegersystem weist die genannten Ausleger mit auf.

Bei dem Teleskopiersystem gemäß der vorliegenden Erfindung ist am Teleskopierzylinder oberhalb der ersten Teleskopteil-Verriegelungseinheit eine zweite Teleskopteil-Verriegelungseinheit angeordnet. Mit anderen Worten trägt der Teleskopierzylinder gemäß der vorliegenden Erfindung nicht nur die Verriegelungseinheit für den Hauptausleger, sondern eine zusätzliche Verriegelungseinheit für den Zusatzausleger, d.h. ein einziger Teleskopierzylinder kann verwendet werden, um zwei Ausleger zu teleskopieren. Es lässt sich also der Teleskopkranausleger mit einem Zusatzausleger bereitstellen, der mittels des Teleskopiersystems bzw. Teleskopierwerks des Hauptauslegers aus- bzw. einteleskopiert werden kann. Ein teleskopierbarer Zusatzausleger kann ohne eigenes Teleskopiersystem an einem Mobilkran angebracht und verwendet werden, was an sich schon einen großen Synergieeffekt mit sich bringt. Die Einsparung eines separaten Teleskopierwerks für einen Zusatzausleger führt also z.B. schon zu hohen Kosteneinsparungen.

Außer den genannten Einsparungen bei Herstellungskosten und Konstruktionsaufwand treten aber noch wichtige Vorteile hinsichtlich der zu erzielenden Traglast bzw. der erzielbaren Höhe und/oder Reichweite zu Tage. Moderne Mobilkrane, bei denen sich die vorliegende Erfindung besonders vorteilhaft einsetzen lässt (obwohl natürlich auch stationäre teleskopierbare Krane erfindungsgemäß ausrüstbar sind), werden zum Heben von immer schwereren Lasten auf immer größere Höhen eingesetzt. Ebenso steigt der Anspruch daran, einen leistungsfähigeren Mobilkran mit möglichst geringem Eigengewicht einzusetzen, um Kosten und Logistik zu sparen. Ferner wird angestrebt, einen Mobilkran mit möglichst hoher Traglast auf möglichst wenigen Achsen innerhalb der zulässigen Achslasten zu schaffen, was sich zum einen günstig auf die Wendigkeit und zum anderen senkend auf die Gesamtkosten des Krans auswirkt.

All diese Anforderungen kann die vorliegende Erfindung erfüllbar machen, weil sie den Teleskopausleger, das Kernelement des Mobilkrans, das die maximale Höhe und Tragkraft bestimmt, entscheidend verbessert und vor allem dessen Eigengewicht gering hält. Wenn nämlich nur ein einziger Teleskopierzylinder bereitgestellt werden muss, der sowohl die Teleskopschüsse des Hauptauslegers, als auch die Teleskopschüsse eines Zusatzauslegers bedient, kann das Gewicht, welches an dem nicht benötigten Teleskopierwerk für den Zusatzausleger eingespart wird, z.B. als Traglast genutzt werden. Das eingesparte Gewicht erhöht hierbei unmittelbar und in gleichem Umfang die Traglast. Es steht aber auch die Option zur Verfügung, das eingesparte Gewicht teilweise oder ganz in einen längeren Zusatzausleger umzusetzen, um so die erzielbare Höhe bzw. Reichweite zu steigern.

Es gibt verschiedene, gemäß der vorliegenden Erfindung mögliche Arten, die Platzierung der zweiten Verriegelungseinheit am Teleskopierzylinder vorzunehmen. Die "Reichweite" für das Teleskopiersystem mittels der zweiten Verrieglungseinheit wird einerseits von der Positionierung der zweiten Verrieglungseinheit am Teleskopierzylinder abhängen, andererseits aber auch von der Länge des Teleskopierzylinders, wenn die Verriegelungseinheit am Ende oder in diesem Bereich angebracht werden soll. Grundsätzlich wird aber die zweite Verrieglungseinheit oberhalb der ersten Verriegelungseinheit angeordnet sein, also beispielsweise im oberen Abschnitt des Teleskopierzylinders, insbesondere in seiner oberen Hälfte. Die Anbringung der Verriegelungseinheit im Bereich des dem Basisabschnitt gegenüberliegenden Endes oder am Oberteil bzw. am oberen Ende des Teleskopierzylinders ist möglich und erfindungsgemäß in verschiedenen Ausführungsformen vorgesehen.

Ein erfindungsgemäßes Kranausleger-Teleskopiersystem kann so ausgestaltet sein, dass es nur einen einzigen Teleskopierzylinder aufweist; es ist aber bei durchaus vorteilhaften Ausführungsformen auch möglich, zwei oder mehr als zwei Teleskopierzylinder vorzusehen, wobei mindestens einer der Teleskopierzylinder zwei Verriegelungseinheiten aufweist. Die Teleskopierzylinder können neben- oder übereinander bzw. parallel zueinander im Hauptausleger vorgesehen werden, und es ist möglich, einen Teleskopierzylinder mit nur einer Verriegelungseinheit zum Austeleskopieren bzw. Einteleskopieren des Hauptauslegers vorzusehen, sowie einen zusätzlichen oder mehrere zusätzliche Teleskopierzylinder mit zwei Verriegelungseinheiten, die zum Aus- bzw. Einteleskopieren des Haupt- und des Zusatzauslegers vorgesehen werden. Mit einer solchen Ausführungsform wird es möglich den Hauptausleger gleichzeitig mit zwei oder mehr Zylindern zu teleskopieren, wobei eine relativ große Kraft ausgeübt werden kann. Der Teleskopierzylinder mit nur einer Verriegelungseinheit, der nur für den Hauptausleger vorgesehen wäre, könnte dann ein größerer Zylinder sein. Ein, insbesondere kleiner ausgestalteter, Teleskopierzylinder könnte dann, wie auch schon oben besprochen zum Teleskopieren des Haupt- und Zusatzauslegers genutzt werden.

Ein weiterer Aspekt der vorliegenden Erfindung betrifft die insgesamt größere Einheit also ein Kranauslegersystem mit einem Teleskop-Hauptausleger und einem Teleskop-Zusatzausleger sowie mit einem Teleskopiersystem, wie es hierin in verschiedensten Ausführungsformen beschrieben wird. Mit der zweiten Teleskopteil-Verriegelungseinheit wird der Zusatzausleger ein- und austeleskopiert.

Im Verbindungsbereich zwischen Haupt- und Zusatzausleger kann ein Durchgang vorhanden sein und genutzt werden oder vorgesehen werden, durch den hindurch der obere Abschnitt des Teleskopierzylinders mit der zweiten Verriegelungseinheit in den Zusatzausleger einfahren kann. Mit anderen Worten wird die zweite Verriegelungseinheit durch den Kopf des Hauptauslegers verfahren, um sich so mit dem Zusatzausleger in Verbindung bringen zu lassen. Der Teleskopierzylinder ist also bei einer solchen Ausführungsform so gestaltet, dass er aufgrund seiner Länge in der Lage ist, durch das Kopfstück des Hauptauslegers zu fahren, sich mittels der zweiten Verriegelungseinheit mit dem Zusatzausleger zu verbinden und diesen dann auszuschieben oder einzuziehen.

Die Verriegelungseinheiten, also die erste und/oder die zweite Verriegelungseinheit, sind so ausgestaltet bzw. angeordnet, dass sie in Angriffspunkte oder Angriffsabschnitte in den unteren Endbereichen des Haupt- und Zusatzauslegers eingreifen können, insbesondere in Angriffspunkte im unteren Kragenbereich.

Wie oben schon angedeutet, kann die erfindungsgemäße Konstruktion dem Konstrukteur einen Spielraum geben, um besondere Anforderungen an den zu erstellenden Kran einzeln oder in Kombination zu erfüllen. So wird die Erreichbarkeit des Zusatzauslegers und die erzielbare Teleskopierstrecke des Zusatzauslegers erreicht bzw. bestimmt durch eine ausreichende Länge des Teleskopierzylinders oder die Position der zweiten Verriegelungseinheit, insbesondere die Nähe zum oberen Ende des Teleskopierzylinders, oder durch eine Kombination dieser Eigenschaften. Dem Konstrukteur bleibt es hier unbenommen, die vorliegende Erfindung gemäß seinem Pflichtenheft zu nutzen und in manchen Fällen mag eine große erzielbare Teleskopierstrecke das Ziel sein. Andererseits können kürzere Teleskopierzylinder auch Gewicht in der Höhe des Auslegers sparen und somit wieder höhere Traglasten ermöglichen.

Bei einer Ausführungsform der vorliegenden Erfindung erstreckt sich das obere Ende des Teleskopierzylinders in seinem eingefahrenen Zustand bis in den oberen Endbereich des Hauptauslegers hinein, wodurch eine relativ große Teleskopierreichweite erzielt wird.

Es ist im Rahmen der vorliegenden Erfindung möglich, den Zusatzausleger an Wippspitzen-Anlenkpunkten des Hauptauslegerkopfes anzubringen, so dass die hier ohnehin zur Verfügung stehenden Befestigungseinrichtungen optimal genutzt werden können. Die Erfindung trägt hierzu das ihre bei, weil sie die Befestigung nicht durch das Bereitstellen von eigenem Teleskopierwerk-Elementen für den Zusatzausleger erschwert.

Die Erfindung wird im Weiteren anhand von Ausführungsformen und unter Bezugnahme auf die beiliegenden Zeichnungen näher erläutert. Sie kann alle hierin beschriebenen Merkmale einzeln sowie in jedweder sinnvollen Kombination umfassen, insbesondere kann sie alleine durch einen Teleskopierzylinder mit zwei Verriegelungseinheiten verwirklicht werden bzw. auch durch einen Hauptausleger mit einem erfindungsgemäßen Teleskopiersystem, an dem aber noch kein Zusatzausleger angebracht sein muss.

In den Zeichnungen zeigen die Figuren 1 bis 8 ein Kranauslegersystem gemäß der vorliegenden Erfindung mit einem erfindungsgemäßen Teleskopiersystem, wobei der Teleskopiervorgang für einzelne Schüsse des Zusatz- bzw. Hauptauslegers in den einzelnen Figuren fortschreitend dargestellt wird. Die Figur 9 zeigt eine Ausführungsform eines Kranausleger-Teleskopiersystems mit zwei Teleskopierzylindern.

Das in Figur 1 sowie in den restlichen Figuren dargestellte Kranauslegersystem umfasst einen Hauptausleger 1 und einen Zusatzausleger 11. Der Hauptausleger 1 wird an seiner Basis 9 am Oberwagen eines Krans, insbesondere eines Mobil- oder Fahrzeugkrans, schwenkbar angebracht (hier nicht dargestellt), und er umfasst außer seinem äußeren Grund- oder Basisteil noch vier ausfahrbare Teleskopschüsse, die in Fig. 1 nicht einzeln bezeichnet sind. Auch der Zusatzausleger 11 umfasst vier ausfahrbare Teleskopschüsse, und in der Figur 1 sind noch die Befestigungselemente 6 und 16 am Kopf des inneren Teleskops des Hauptauslegers 1 sowie am Fuß des äußeren Teleskops des Zusatzauslegers 11 angezeigt. Die Befestigungselemente 6 sind übrigens die gleichen Befestigungselemente, wie sie verwendet werden, um beispielsweise eine Wippspitze an dem Hauptausleger 1 zu befestigen.

Ferner ist in der Figur 1 noch der Teleskopierzylinder 2 zu sehen, der an seinem linken bzw. Basisabschnitt die erste Verriegelungseinheit 3 für die Teleskopteile des Hauptauslegers 1 umfasst, sowie an seinem rechten Ende die zweite Verriegelungseinheit 4 für die Teleskopteile des Zusatzauslegers 11.

In dem Zustand, der in Figur 2 gezeigt ist, ist der Zusatzausleger 11 über die Befestigungen 6, 16 an dem Hauptausleger 1 befestigt worden, und weil er hier am besten zu sehen ist, wird noch mit dem Bezugszeichen 12 der untere Verriegelungseinheit-Angriffsabschnitt 12 des innersten Teleskopteils des Zusatzauslegers 11 aufgezeigt.

Beginnend mit der Figur 3 wird das Austeleskopieren beschrieben. Das Ausschieben der Teleskopteile des Zusatzauslegers 11 wird bei der dargestellten Ausführungsform systembedingt vor dem Austeleskopieren des Hauptauslegers 1 erfolgen, ansonsten geschieht es grundsätzlich nach den bereits bekannten und bewährten Prinzipien. In der Figur 3 ist zu sehen, dass der Teleskopierzylinder 2 sich auf seinem Kolben 5 nach rechts verschoben hat und zwar bis zu einem Punkt, an dem die zweite Verriegelungseinheit 4 in den Angriffsabschnitt 12 eingreift und somit den innersten Schuss 13 des Zusatzauslegers 11 zum Transport verriegelt. In der Figur 3 wird noch deutlich, dass der Hauptausleger 1 an seinem Kopfstück sowie der Zusatzausleger 11 an seinem Fußstück innen durchgängig aufgebaut sind, so dass der Vorderteil des Teleskopierzylinders 2 mit der zweiten Verriegelungseinheit 4 hindurchfahren kann. Das in den Figuren 2 und 3 mit 13 bezeichnete innerste Teleskopteil des Zusatzauslegers ist also fest mit der Verriegelungseinheit 4 verbunden, worauf das Ausschieben erfolgt, das in der Figur 4 zu sehen ist.

Die Figur 4 zeigt, wie sich der Teleskopierzylinder 2 noch weiter auf seinem Kolben 5 nach rechts bewegt hat und dabei das mit der Verriegelungseinheit 4 verriegelte innerste Teleskopteil 13 des Zusatzauslegers 11 nach außen schiebt. Er wird dies bis zu einem Punkt tun, wo das Teleskopteil 13 mit seinem Verriegelungsabschnitt 12 an einer Stelle angelangt ist, an der es im Stahlbau an dem zweitinnersten Teleskopteil 14 befestigt werden kann. Wenn diese Befestigung des Teleskopteils 13 am Teleskopteil 14 (in dessen vorderem Bereich) stattgefunden hat, kann die Verriegelungseinheit 4 ihren Eingriff lösen.

Die Figur 5 zeigt den Zustand nach diesem Schritt, bei dem der Teleskopierzylinder 2 wieder nach links zurückgefahren worden ist, bis die zweite Verriegelungseinheit 4 sich auf der Höhe des in den Figuren 4 und 5 gezeigten Angriffsabschnittes 15 des innersten Teleskopteils 14 des Zusatzauslegers 11 befindet. Dort wird es gemäß dem oben aufgezeigten Prinzip wieder eine Verriegelung herbeiführen, um dann durch das Verfahren des Teleskopierzylinder 2 nach rechts auch den Teleskopschuss 14 auszuteleskopieren, bis er wieder im Stahlbau des nächstäußeren Teleskopteils verriegelt werden kann. Dieser Zustand ist der Figur 6 zu entnehmen, und es dürfte klar sein, dass das Austeleskopieren aller Schüsse nach diesem Prinzip erfolgen kann.

Erfindungsgemäß ist also wie oben beschrieben der Zusatzausleger 11 nur mit Hilfe des Teleskopierzylinders 2 des Hauptauslegers 1 ausgefahren worden, was grundsätzlich allein dadurch ermöglicht wird, dass erfindungsgemäß eine zweite Verriegelungseinheit 4 am Oberteil des ohnehin vorhandenen Teleskopierzylinders 2 angebracht worden ist. Erfindungsgemäß wird also ein Zusatzausleger vor den Hauptausleger montiert, insbesondere ein Zusatzausleger ohne eigene Teleskopiereinrichtung aber trotzdem mit der Möglichkeit, die Teleskopschüsse ausund einzufahren.

Nachdem nun der Zusatzausleger so weit wie erwünscht austeleskopiert worden ist, kann mittels des erfindungsgemäßen Kranauslegersystems bzw. Teleskopiersystem auch der Hauptausleger teleskopiert werden, um eine große Reichweite bzw. Höhe zu erzielen. In Figur 7 ist hierzu dargestellt, wie der Teleskopierzylinder 2 nach links so weit verfahren wird, dass er mit der ersten Verriegelungseinheit 3 in den Angriffsabschnitt 8 des innersten Teleskops 7 des Hauptauslegers 1 eingreift und dieses Teleskop damit so verriegelt, dass es, wie in der Figur 8 gezeigt ist, mit dem Teleskopierzylinder 2 nach außen verfahren werden kann. Auch dieses geschieht so lange, bis der Angriffsabschnitt 8 an einem Punkt ist, wo er vorne in dem Stahlbau des zweitinnersten Teleskopteils des Hauptauslegers 1 verriegelt bzw. befestigt werden kann. Dann kann die Verriegelung des Teleskopteils 7 durch die Verriegelungseinheit 3 gelöst werden, der Teleskopzylinder 2 fährt zurück und "holt das nächste Teleskopteil des Hauptauslegers 1 ab". Das weitere Austeleskopieren erfolgt in entsprechender Weise und das Einteleskopieren wird in umgekehrter erfolgen und muss deshalb hier nicht ausführlich besprochen werden.

Aus den Darstellungen des gesamten Teleskopauslegers mit ausgefahrenen Schüssen beispielsweise in den Figuren 7 und 8 wird noch deutlich, dass der gesamte Kranausleger insbesondere in seinem oberen Bereich relativ leicht sein kann, weil dort kein eigenes Teleskopiersystem für den Zusatzausleger vorhanden sein muss. Damit werden Reichweite und Traglast erhöht, und zwar bei einem selbst teleskopierbaren System, das ein einfaches Handling am Einsatzort ermöglicht.

In der Figur 9 ist eine Ausführungsform eines erfindungsgemäßen Teleskopiersystems gezeigt, das mehrere Teleskopierzylinder, hier insbesondere zwei Teleskopierzylinder aufweist. Zur Erläuterung ist nur die Darstellung der Anordnung im Hauptausleger 21 notwendig, wo die Teleskopierzylinder 22 und 25 übereinander angeordnet sind. Der Teleskopierzylinder 22 ist dabei ein Teleskopierzylinder, wie er oben schon erörtert worden ist, mit zwei Verriegelungseinheiten 23 und 24 an der Basis sowie am oberen Ende. Der Teleskopierzylinder 25 hat nur eine Verriegelungseinheit 26 an seiner Basis. Diese Ausführungsform der vorliegenden Erfindung ist besonders dann vorteilhaft, wenn große Kräfte beim Austeleskopieren des Hauptauslegers aufgewendet werden müssen. In diesem Fall kann nämlich der Hauptausleger gleichzeitig mit dem Zylinder 22 und 25 austeleskopiert werden, wobei jeweils die Verriegelungseinheiten 23 und 26 an der Basis zum Einsatz kommen. Um die großen Kräfte aufbringen zu können, kann dann insbesondere der Verriegelungszylinder 25 mit der einzigen Verriegelungseinheit 26 als größerer Zylinder bzw. mit größerer Kraftwirkung ausgestaltet werden.

Der Teleskopierzylinder 22 kann, wie schon vorher beschrieben wurde, zum Teleskopieren des Zusatzauslegers verwendet werden. Ein spezieller Vorteil ergibt sich, wenn - wie oben schon angedeutet - ein relativ großer Zylinder mit nur einer Verriegelungseinheit für das Austeleskopieren des Hauptauslegers vorgesehen wird, der aber unter Umständen aufgrund von Platzmangel nicht in den Zusatzausleger hinein verfahren werden kann. Dann lässt sich ein kleinerer Teleskopierzylinder 22 verwenden, der ohne weiteres in den Zusatzausleger hinein verfahren werden kann und wegen dessen geringerer Dimensionen auch zum Teleskopieren des Zusatzauslegers genügen sollte.

## Patentansprüche

1. Kranausleger-Teleskopiersystem für einen Teleskopkranausleger, der einen Teleskop-Hauptausleger (1) und einen Teleskop-Zusatzausleger (11) aufweist, mit mindestens einem Teleskopierzylinder (2) und einer im Basisabschnitt des Teleskopierzylinders (2) angeordneten ersten Teleskopteil-Verriegelungseinheit (3), **dadurch gekennzeichnet, dass** am Teleskopierzylinder (2) zum Teleskopieren des Zusatzauslegers (11) oberhalb der ersten Teleskopteil-Verriegelungseinheit (3) eine zweite Teleskopteil-Verriegelungseinheit (4) angeordnet ist, so dass sowohl der Teleskop-Hauptausleger (1) als auch der Teleskop-Zusatzausleger (11) mittels des Teleskopierzylinders (2) teleskopiert werden kann.

2. Kranausleger-Teleskopiersystem nach Anspruch 1, **dadurch gekennzeichnet, dass** die zweite Teleskopteil-Verriegelungseinheit (4) im oberen Abschnitt des Teleskopierzylinders (2) angeordnet ist.

3. Kranausleger-Teleskopiersystem nach Anspruch 1 oder 2, **dadurch gekennzeichnet, dass** die zweite Teleskopteil-Verriegelungseinheit (4) am Teleskopierzylinder (2) im Bereich seines dem Basisabschnitt (9) gegenüberliegenden Endes angeordnet ist.

4. Kranausleger-Teleskopiersystem nach einem der Ansprüche 1 bis 3, **dadurch gekennzeichnet, dass** die zweite Teleskopteil-Verriegelungseinheit (4) am Oberteil oder am oberen Ende des Teleskopierzylinders (2) angeordnet ist.

5. Kranausleger-Teleskopiersystem nach einem der Ansprüche 1 bis 4, **dadurch gekennzeichnet, dass** es einen einzigen Teleskopierzylinder (2) aufweist.

6. Kranausleger-Teleskopiersystem nach einem der Ansprüche 1 bis 4, **dadurch gekennzeichnet, dass** es zwei oder mehr als zwei Teleskopierzylinder (22, 25) aufweist, wobei mindestens einer der Teleskopierzylinder (22) zwei Verriegelungseinheiten (23, 24) aufweist.

7. Kranausleger-Teleskopiersystem nach Anspruch 6, **dadurch gekennzeichnet, dass** mindestens ein, insbesondere größerer, Teleskopierzylinder (25) mit nur einer Verriegelungseinheit (26) zum Teleskopieren des Hauptauslegers (21) vorgesehen ist, und dass der bzw. die Teleskopierzylinder (22) mit den zwei Verriegelungseinheiten (23, 24) als, insbesondere kleinere(r), Zylinder zum Teleskopieren des Haupt- und Zusatzauslegers vorgesehen sind.

8. Kranauslegersystem mit einem Teleskop-Hauptausleger (1) und einem Teleskop-Zusatzausleger (11), **gekennzeichnet durch** ein Teleskopiersystem nach einem der Ansprüche 1 bis 7, mit dessen zweiter Teleskopteil-Verriegelungseinheit (4) der Zusatzausleger ein- und austeleskopierbar ist.

9. Kranauslegersystem nach Anspruch 8, **dadurch gekennzeichnet, dass** im Verbindungsbereich zwischen Haupt- und Zusatzausleger (1, 11) ein Durchgang vorgesehen ist, durch den hindurch der obere Abschnitt des Teleskopierzylinders (2) mit der zweiten Verriegelungseinheit (4) in den Zusatzausleger (11) einfahren kann.

10. Kranauslegersystem nach Anspruch 8 oder 9, **dadurch gekennzeichnet, dass** die Verriegelungseinheiten (3, 4) für den Eingriff in Angriffspunkte bzw. Angriffsabschnitte (8, 12, 15) an den unteren Endbereichen, insbesondere in den unteren Kragenbereichen, der Teleskopteile des Haupt- und Zusatzauslegers (1, 11) ausgestaltet bzw. angeordnet sind.

11. Kranauslegersystem nach einem der Ansprüche 8 bis 10, **dadurch gekennzeichnet, dass** die Erreichbarkeit des Zusatzauslegers (11) und die erzielbare Teleskopierstrecke für den Zusatzausleger (11) erreicht bzw. bestimmt werden durch
- eine ausreichende Länge des Teleskopierzylinders (2), oder
- die Position der zweiten Verriegelungseinheit (4), insbesondere ihre Nähe zum oberen Ende des Teleskopierzylinders (2),
oder durch eine Kombination dieser Eigenschaften.

12. Kranauslegersystem nach einem der Ansprüche 8 bis 11, **dadurch gekennzeichnet, dass** das obere Ende des Teleskopierzylinders (2) sich in seinem eingefahrenen Zustand bis in den oberen Endbereich des Hauptauslegers (1) hinein erstreckt.

13. Kranauslegersystem nach einem der Ansprüche 8 bis 12, **dadurch gekennzeichnet, dass** der Zusatzausleger (11) an Wippspitzen-Anlenkpunkten (6) des Hauptauslegerkopfes anbringbar bzw. angebracht ist.

## Claims

1. A crane jib telescoping system for a telescopic crane jib having a telescopic main jib (1) and a telescopic auxiliary jib (11), including at least one telescoping cylinder (2) and a first telescopic part locking unit (3) disposed in the base portion of the telescoping cylinder (2), **characterised in that** a second telescopic part locking unit (4) is disposed on the telescoping cylinder (2) above the first telescopic part locking unit (3) for telescoping the auxiliary jib (11), such that both the telescopic main jib (1) and the telescopic auxiliary jib (11) can be telescoped by means of the telescoping cylinder (2).

2. The crane jib telescoping system according to claim 1, **characterised in that** the second telescopic part locking unit (4) is disposed in the upper portion of the telescoping cylinder (2).

3. The crane jib telescoping system according to claim 1 or 2, **characterised in that** the second telescopic part locking unit (4) is disposed on the telescoping cylinder (2) in the region of its end opposing the base portion (9).

4. The crane jib telescoping system according to any one of claims 1 to 3, **characterised in that** the second telescopic part locking unit (4) is disposed on the upper part or at the upper end of the telescoping cylinder (2).

5. The crane jib telescoping system according to any one of claims 1 to 4, **characterised in that** it has a single telescoping cylinder (2).

6. The crane jib telescoping system according to any one of claims 1 to 4, **characterised in that** it has two or more than two telescoping cylinders (22, 25), wherein at least one of the telescoping cylinders (22) has two locking units (23, 24).

7. The crane jib telescoping system according to claim 6, **characterised in that** at least one, in particular larger telescoping cylinder (25) with only one locking unit (26) is provided for telescoping the main jib (21), and **in that** the telescoping cylinder(s) (22) with the two locking units (23, 24) is/are provided as cylinder(s), in particular smaller cylinder(s), for telescoping the main jib and auxiliary jib.

8. A crane jib system with a telescopic main jib (1) and a telescopic auxiliary jib (11), **characterised by** a telescoping system according to any one of claims 1 to 7, with the second telescopic part locking unit (4) of which the auxiliary jib can be telescoped in and out.

9. The crane jib system according to claim 8, **characterised in that** a passage is provided in the connection region between the main jib and auxiliary jib (1, 11), through which the upper portion of the telescoping cylinder (2) with the second locking unit (4) can move into the auxiliary jib (11).

10. The crane jib system according to claim 8 or 9, **characterised in that** the locking units (3, 4) are configured and/or disposed for engaging with points of application or portions of application (8, 12, 15) at the lower end regions, in particular in the lower collar regions, of the telescopic parts of the main jib and auxiliary jib (1, 11).

11. The crane jib system according to any one of claims 8 to 10, **characterised in that** the reachability of the auxiliary jib (11) and the achievable telescoping distance for the auxiliary jib (11) are achieved and/or determined by
- a sufficient length of the telescoping cylinder (2), or
- the position of the second locking unit (4), in particular its vicinity to the upper end of the telescoping cylinder (2),
or by a combination of these properties.

12. The crane jib system according to any one of claims 8 to 11, **characterised in that** the upper end of the telescoping cylinder (2) extends up to the upper end region of the main jib (1) in its retracted state.

13. The crane jib system according to any one of claims 8 to 12, **characterised in that** the auxiliary jib (11) can be or is attached to luffing jib pivot points (6) of the main jib head.

## Revendications

1. Système télescopique de flèche de grue pour une flèche de grue télescopique, comportant une flèche télescopique principale (1) et une flèche télescopique auxiliaire (11), avec au moins un vérin télescopique (2) et une première unité de blocage de partie télescopique (3) agencée dans la portion de base du vérin télescopique (2), **caractérisé en ce qu'**une seconde unité de blocage de partie télescopique (4) est agencée sur le vérin télescopique (2) pour déplacer la flèche auxiliaire (11) de manière télescopique au-dessus de la première unité de blocage de partie télescopique (3), de telle sorte que la flèche télescopique principale (1) et la flèche télescopique auxiliaire (11) peuvent toutes deux être déplacées de manière télescopique au moyen du vérin télescopique (2).

2. Système télescopique de flèche de grue selon la revendication 1, **caractérisé en ce que** la seconde unité de blocage de partie télescopique (4) est agencée dans la portion supérieure du vérin télescopique (2).

3. Système télescopique de flèche de grue selon la revendication 1 ou 2, **caractérisé en ce que** la seconde unité de blocage de partie télescopique (4) est agencée sur le vérin télescopique (2) dans la zone de son extrémité opposée à la portion de base (9).

4. Système télescopique de flèche de grue selon l'une des revendications 1 à 3, **caractérisé en ce que** la seconde unité de blocage de partie télescopique (4) est agencée sur la partie supérieure ou sur l'extrémité supérieure du vérin télescopique (2).

5. Système télescopique de flèche de grue selon l'une des revendications 1 à 4, **caractérisé en ce qu'**il comporte un seul vérin télescopique (2).

6. Système télescopique de flèche de grue selon l'une des revendications 1 à 4, **caractérisé en ce qu'**il comporte deux ou plus de deux vérins télescopiques (22, 25), dans lequel au moins un des vérins télescopiques (22) comporte deux unités de blocage (23, 24).

7. Système télescopique de flèche de grue selon la revendication 6, **caractérisé en ce qu'**au moins un vérin télescopique (25), en particulier le plus grand, est muni d'une seule unité de blocage (26) pour le déplacement télescopique de la flèche principale (21), et **en ce que** le ou les vérins télescopiques (22) sont munis des deux unités de blocage (23, 24) sous forme de vérin(s), en particulier plus petit(s), pour le déplacement télescopique de la flèche principale et de la flèche auxiliaire.

8. Système de flèche de grue avec une flèche télescopique principale (1) et une flèche télescopique auxiliaire (11), **caractérisé par** un système télescopique selon l'une des revendications 1 à 7, la seconde unité de blocage de partie télescopique (4) permettant un mouvement télescopique de rentrée et de sortie de la flèche auxiliaire.

9. Système de flèche de grue selon la revendication 8, **caractérisé en ce que** dans la zone de liaison entre les flèches principale et auxiliaire (1, 11) est prévu un passage à travers lequel la portion supérieure du vérin télescopique (2) peut être rentrée avec la seconde unité de blocage (4) dans la flèche auxiliaire (11).

10. Système de flèche de grue selon la revendication 8 ou 9, **caractérisé en ce que** les unités de blocage (3, 4) sont conçues ou agencées pour s'engager dans des points d'application ou des parties d'application (8, 12, 15) sur les zones d'extrémité inférieures, en particulier dans les zones de collerette inférieures, des parties télescopiques des flèches principale et auxiliaire (1, 11).

11. Système de flèche de grue selon l'une des revendications 8 à 11, **caractérisé en ce que** l'accessibilité de la flèche auxiliaire (11) et la distance de déplacement télescopique pouvant être obtenue pour la flèche auxiliaire (11) est atteinte ou déterminée par :
- une longueur suffisante du vérin télescopique (2), ou
- la position de la seconde unité de blocage (4), en particulier à proximité de l'extrémité supérieure du vérin télescopique (2),
ou par une combinaison de ces caractéristiques.

12. Système de flèche de grue selon l'une des revendications 8 à 11, **caractérisé en ce que** l'extrémité supérieure du vérin télescopique (2) s'étend, dans son état rentré, jusque dans la zone d'extrémité supérieure de la flèche principale (1).

13. Système de flèche de grue selon l'une des revendications 8 à 12, **caractérisé en ce que** la flèche auxiliaire (11) peut être montée ou est montée à des points de pivotement de flèche relevable (6) de la tête de flèche principale.
